# EUROPÄISCHE PATENTSCHRIFT

(11) **EP 1 328 364 B1**
(45) Veröffentlichungstag und Bekanntmachung des Hinweises auf die Patenterteilung: **14.07.2004**
(21) Anmeldenummer: 01986280.4
(22) Anmeldetag: 04.10.2001
(51) Int. Cl.: B22D 41/00, B22D 41/04

(54) **METALLURGISCHES GEFÄSS UND VERFAHREN ZUR HERSTELLUNG DESSELBEN**
METALLURGICAL VESSEL AND METHOD FOR PRODUCING THE SAME
RECIPIENT METALLURGIQUE ET SON PROCEDE DE PRODUCTION

(30) Priorität: 05.10.2000 DE 10050835
(43) Veröffentlichungstag der Anmeldung: 23.07.2003
(73) Patentinhaber: Mannesmannröhren-Werke AG, 45473 Mülheim a.d. Ruhr (DE)
(72) Erfinder: GOHRES, Hans-Werner, 47239 DUISBURG (DE); DIVJAK, Franz-Josef, 47495 RHEINBERG (DE); ASMUS, Norbert, 47441 MOERS (DE); KLEINJAN, Olaf, 47447 MOERS (DE); TANIYAN, Sait, 47443 MOERS (DE)
(74) Vertreter: Meissner, Peter E., Dipl.-Ing.
(86) Internationale Anmeldenummer: PCT/DE2001/003868
(87) Internationale Veröffentlichungsnummer: WO 2002/028571

(56) Entgegenhaltungen:
- WO-A-00/47353
- DE-C- 10 033 966
- DE-C- 19 538 530
- DE-C- 19 706 056
- US-A- 3 503 599

## Beschreibung

Die Erfindung betrifft ein metallurgisches Gefäß zum Transport von schmelzflüssigen Metallen gemäß dem Oberbegriff des Patentanspruches 1, sowie ein Verfahren zu dessen Herstellung nach dem Oberbegriff des Anspruches 7.

Aus der DE 195 38 530 C1 ist ein Gefäß für metallurgische Zwecke bekannt. Es weist einen eine hitzebeständige Auskleidung aufnehmenden, aus einzelnen rohrförmigen Schüssen zusammengesetzten Metallmantel auf, der mit in Umfangsrichtung verlaufenden Versteifungsringen versehen ist und an dem zwei Gefäßtragzapfen an der Außenseite gegenüberliegend angeordnet und mittels je einer mit dem Versteifungsring verbundenen Platte abgestützt sind. Je nach Größe der axialen Erstreckung des Gefäßes sind mehr ais zwei Versteifungsringe als integrierter Bestandteil des Metallmantels vorgesehen und der Mittelbereich der Platte weist einen geringen Abstand zum Metallmantel auf und der obere und untere krempenartig ausgebildete Randbereich der Platte ist mit dem benachbart liegenden Versteifungsring verbunden. Der Gefäßtragzapfen erstreckt sich von der Platte nur nach außen.

Ein verbesserte Ausführung ist in der DE 197 06 056 C1 offenbart. Bei dieser Weiterentwicklung weist der dem Boden näher liegende erste Versteifungsring im Bereich der als Schildsegment ausgebildeten Platte eine nach oben gerichtete, nasenartige ausgebildete Fortführung und der dem Boden weiter entfernt liegende zweite Versteifungsring im Bereich des Schildsegmentes eine nach unten gerichtete nasenartige ausgebildete Fortführung auf. Zwischen den Fortführungen ist das Schildsegment eingeschweißt, wobei der Übergang von der jeweiligen Fortführung in den jeweiligen Versteifungsring sowohl im Längsschnitt als auch in der Draufsicht abgerundet ist und die letztgenannten Abrundungen knickfrei in entsprechende Abrundungen des Schildsegmentes übergehen.

Nachteilig bei beiden Konstruktionen ist, dass zur Befestigung des Schildsegmentes am Metallmantel eine lange Verbindungsnaht erforderlich ist und das Schildsegment zu den Versteifungsringen in aufwendiger Weise ausgerichtet werden muss.

Aufgabe der Erfindung ist es, ein metallurgisches Gefäß zum Transport von schmelzflüssigen Metallen anzugeben, das eine einfache Konstruktion aufweist, so dass die Herstellkosten niedriger sind im Vergleich zu den bekannten Konstruktionen.

Diese Aufgabe wird ausgehend vom jeweiligen Oberbegriff in Verbindung mit den kennzeichnenden Merkmalen des Anspruchs 1 bzw. 7 gelöst. Vorteilhafte Weiterbildungen sowie ein Verfahren zur Herstellung eines metallurgischen Gefäßes sind jeweils Gegenstand von Unteransprüchen.

Nach der Lehre der Erfindung ist das Schildsegment einteilig ausgebildet und mindestens der obere Bereich weist in beide Umfangsrichtungen sich erstreckende Arme auf, die im Endbereich im Querschnitt dem jeweiligen anschließenden Versteifungsring angepasst und mit einer Schweißkante versehen sind. Vorzugsweise weist der obere und untere Bereich des Schildsegmentes in beide Umfangsrichtungen sich erstreckende Arme auf.

Statt der langen, in Umfangsrichtung sich erstreckenden Schweißnaht sind mindestens nur noch zwei, im Regelfall vier kurze Quernähte erforderlich, um das Schildsegment mit dem (den) Versteifungsringen zu verbinden. Dieses Konstruktionskonzept ist für alle möglichen Schildsegmentformen und -Arten der Anbindung an den Metallmantel anwendbar.

Die Herstellkosten lassen sich noch weiter senken, wenn man bei der Herstellung der Tragkonstruktion wie folgt vorgeht. Der üblicherweise geschmiedete jeweilige 360°-Versteifungsring wird in drei je 120°-Erstreckung aufweisende Segmente zerteilt. Aus zwei 120°-Segmenten mindestens des oberen Versteifungsringes und zwei je 60°-Erstreckung aufweisenden Schildsegmenten wird die Tragkonstruktion gebildet. Das dritte 120°-Segment des jeweiligen Versteifungsringes kann für das nächste Gefäß verwendet werden, so dass bei Herstellung von zwei Gefäßen insgesamt mindestens zwei 120°-Segmente für ein drittes Gefäß übrigbleiben. Der beim Trennen des 360°-Versteifungsringes entstehende Schnittverlust muss bei den beiden 60°-Schildsegmenten berücksichtigt werden. Ebenso muss die gerade Erstreckung berücksichtigt werden, falls ein im Querschnitt ovales Gefäß hergestellt werden soll.

Bisher war es üblich, das Schildsegment als Schmiedeteil herzustellen. Alternativ wird nach einem weiteren Merkmal der Erfindung vorgeschlagen, das einteilige Schildsegment aus einem Dickblech herzustellen. Dabei wird ausgehend von einem Blockguss ein Dickblech gewalzt, das nach entsprechendem Zuschnitt mittels einer Presse warm oder kalt gebogen wird. Die Wahl Warm- oder Kaltumformung hängt von der Dicke des Bleches und dem gewählten Werkstoff ab. Die gewünschte Kontur sowie die Bohrung für den Tragzapfen werden ausgebrannt und abschließend wird durch mechanische Bearbeitung die endgültige Endkontur hergestellt.

Um ein ausreichendes feinkörniges Gefüge zu erzeugen, muss berücksichtigt werden, dass der Umformgrad vom Blockguss zum Dickblech mindestens dem Verschmiedungsgrad eines konventionell hergestellten Schildsegmentes entspricht.

Auch bezüglich der Herstellung der Versteifungsringe wird nach einem weiteren Merkmal der Erfindung ein neuer Verfahrensweg vorgeschlagen. Statt die Versteifungsringe zu schmieden, kann man sie als gerade Profile walzen und nach dem Zerteilen in Vorlängen diese zu je einem 120°-Segment biegen. Die Endbereiche werden bezüglich der Schweißkanten mechanisch bearbeitet.

Weitere Merkmale, Vorteile und Einzelheiten der Erfindung ergeben sich aus der nachfolgenden Beschreibung von einem in einer Zeichnung dargestellten Ausführungsbeispiel.
Es zeigen:
- Figur 1: eine Außenansicht einer erfindungsgemäß hergestellten Stahlgießpfanne,
- Figur 2: eine Draufsicht von Figur 1,
- Figur 3: linke Hälfte, ein Schnitt in Richtung A-A in Figur 1; rechte Hälfte, die dazugehörige Ansicht,
- Figur 4: in einer Ansicht das erfindungsgemäß ausgebildete Schildsegment,
- Figur 5: einen Schnitt in Richtung B-B in Figur 4,
- Figur 6: einen Schnitt in Richtung C-C in Figur 4,
- Figuren 7-9: Prinzipskizzen zur Erläuterung des Herstellverfahrens.

In den Figuren 1-3 ist in einer Außensicht, einer Draufsicht und in einem Schnitt ein erfindungsgemäß ausgebildetes metallurgisches Gefäß, hier in Form einer Stahlgießpfanne 1, dargestellt. Diese besteht aus einem aus Rohrschüssen 2-4 gebildeten, die hitzebeständige Auskleidung aufnehmenden Metallmantel und einem Boden 5 sowie aus Fußelementen 6. In den Metallmantel integriert sind zwei umlaufende Versteifungsringe 7, 8 sowie je einem dazwischen angeordneten Schildsegment 9, 9'. In einer Bohrung 10 (Figur 4) des Schildsegmentes 9 ist je ein Tragzapfen 11, 11' eingeschweißt. An der hier links liegenden Außenseite ist ein Kippgestänge 12 angebracht, um die Stahlgießpfanne 1 mittels eines hier nicht dargestellten Kranes kippen zu können. In diesem Ausführungsbeispiel ist der oberste Gefäßrand 13 mit einem als Ringdeckel 14 ausgebildeten Deckelaufsatz verbunden. Vorzugsweise weist dieser Ringdeckel 14 einen kegelstumpfartigen Querschnitt auf. Wie man in Figur 2 erkennen kann, weist diese hier dargestellte Stahlgießpfanne 1 einen ovalen Querschnitt auf.

In Figur 3 sind in einem Teilschnitt und in einer Ansicht zwei verschiedene Ausführungsarten des Schildsegmentes 9 dargestellt. In dieser Darstellung sind die in die Tragzapfen 11, 11' eingehängten Hakenschlaufen 15, 15' zu erkennen. Im hier links liegenden Teilschnitt weist das einteilige Schildsegment 9.1 auf der Innenseite eine Ausnehmung 16 auf. Dies ist flächenmäßig größer als die Innenfläche 17 des Tragzapfens 11. In die Ausnehmung kann eine isolierende Schicht angeordnet werden, um die Temperatur im Tragzapfen abzusenken. Das in der rechten Ansicht dargestellte Schildsegment 9.2 ist dagegen auf der Innenseite durchgehend glatt ausgebildet.

Das erfindungsgemäß ausgebildete Schildsegment 9 ist als Detail in Figur 4 dargestellt. Es weist einen fast rechteckigen Mittelteil 18 auf, mit der Bohrung 10 zur Aufnahme des jeweiligen Tragzapfens 11, 11'. Im oberen und unteren Bereich schließen sich an das Mittelteil 18 nach rechts und links je ein sich erstreckender Arm 19, 19', 20, 20' an. In Form und Querschnitt entsprechen die Endbereiche dieser Arme dem jeweiligen Versteifungsring 7, 8. Sie sind als Schweißkanten ausgebildet, um das jeweilige Schildsegment 9, 9' mit den Versteifungsringen 7, 8 stoffschlüssig verbinden zu können.

Wegen des ovalen Querschnittes der Stahlgießpfanne 1 ist das Mittelteil 18 gerade (Figur 5), wobei die umfangsmäßige Erstreckung dem Grad der Ovalität entspricht. Die daran anschließenden Bereiche sind gebogen, um einen sauberen Anschluss an den Metallmantel bzw. Versteifungsringe 7, 8 zu gewährleisten.

In den Figuren 7-9 sind in Form von Prinzipzeichnungen das vorgeschlagene Herstellverfahren für die Versteifungsringe 7, 8 dargestellt. Beispielsweise wird die Herstellweise für den unteren Versteifungsring 7 schematisch erläutert. Der geschmiedete 360°-Vollring wird in einem ersten Schritt in drei 120°-Segmente I, II, III zerteilt. Das dritte 120°-Segment III ist gestrichelt dargestellt, um zu verdeutlichen, dass dieses Segment für das erste Gefäß nicht benötigt wird. Figur 8 zeigt nun, wie aus den beiden 120°-Segmenten I, II und den beiden 60°-Schildsegmenten 9, 9' die Tragkonstruktion gebildet wird, wobei der oberen Versteifungsring 8 dazugehören würde. Es versteht sich von selbst, dass der oberen Versteifungsring 8 in gleicher Weise hergestellt und zerteilt werden würde. Um zu verdeutlichen, dass es sich bei den Zwischenteilen um die 60°-Schildsegmente handelt, sind die Tragzapfen 11, 11' mit eingezeichnet worden. Bei der Bemessung der Erstreckung der 60°-Schildsegmente 9, 9' ist der beim Trennen auftretende Schnittverlust zu berücksichtigen.

In Figur 9 ist die Variante die Herstellung einer Stahlgießpfanne 1 mit ovalem Querschnitt dargestellt. Vergleichbar wie Figur 5 zeigt, ist das Mittelteil 18 gerade und die beiden angrenzenden Abschnitte zu je einem 30°-Segment gebogen, so dass sich in Summe ein 60°-Segment ergibt. Die Berücksichtigung der Schnittverluste gilt hier ebenso.

### Bezugszeichenliste

- 1: Stahlgießpfanne
- 2 - 4: Rohrschuss Metallmantel
- 5: Boden
- 6: Fußelement
- 7, 8: Versteifungsring
- 9, 9': Schildsegment
- 10: Bohrung Schildsegment
- 11, 11': Tragzapfen
- 12: Kippstange
- 13: Gefäßrand
- 14: Ringdeckel
- 15, 15': Hakenschlaufe
- 16: Ausnehmung Schildsegment
- 17: Innenfläche Tragzapfen
- 18: Mittelteil Schildsegment
- 19, 19': Arm des Schildsegments
- 20, 20': Arm des Schildsegments

## Patentansprüche

1. Metallurgisches Gefäß (1) zum Transport von schmelzflüssigen Metallen mit einem eine hitzebeständige Auskleidung aufnehmenden Metallmantel, der zwei in Umfangsrichtung verlaufende, im axiale Abstand zueinander im Metallmantel befestigte und integrierte Versteifungsringe (7, 8) aufweist, und an den zwei Tragzapfen an der Außenseite einander gegenüberliegend angeordnet und mittels je eines mit den Versteifungsringen verbundenen Schildsegmentes (9, 9') abgestützt sind, wobei der Übergang von den Versteifungsringen zum Schildsegment abgerundet ist und gegebenenfalls am Gefäßrand ein Deckelaufsatz befestigt ist, der einen kegelstumpfartigen Querschnitt aufweist,
**dadurch gekennzeichnet,**
**dass** das Schildsegment (9, 9') einteilig ausgebildet ist und mindestens der obere Bereich in beide Umfangsrichtungen sich erstreckende Arme (19, 19') aufweist, die im Endbereich im Querschnitt dem jeweiligen anschließenden Versteifungsring (8) angepasst und mit einer Schweißkante versehen sind.

2. Metallurgisches Gefäß nach Anspruch 1,
**dadurch gekennzeichnet,**
**dass** der obere und der untere Bereich des Schildsegmentes (9) in beide Umfangsrichtungen sich erstreckende Arme (19, 19', 20, 20') aufweist.

3. Metallurgisches Gefäß nach Anspruch 1,
**dadurch gekennzeichnet,**
**dass** das Schildsegment einen geringen radialen Abstand zum Metallmantel aufweist.

4. Metallurgisches Gefäß nach Anspruch 3,
**dadurch gekennzeichnet,**
**dass** nur der obere Randbereich des Schildsegmentes stoffschlüssig mit dem Versteifungsring verbunden und der gegenüberliegende freigestellte Randbereich des Schildsegmentes durch am Versteifungsring angeordnete Mittel in vertikaler Richtung geführt ist.

5. Metallurgisches Gefäß nach Anspruch 2,
**dadurch gekennzeichnet,**
**dass** das Schildsegment (9) Bestandteil des Metallmantels ist.

6. Metallurgisches Gefäß nach Anspruch 5,
**dadurch gekennzeichnet,**
**dass** das Schildsegment (9.1) auf der Innenseite eine Ausnehmung (16) aufweist, deren Querschnittsfläche wenigstens so groß ist wie die Stirnfläche (17) der innenseite des Tragzapfens (11).

7. Verfahren zur Herstellung eines metallurgischen Gefäßes zum Transport von schmelzflüssigen Metallen nach Anspruch 1 als Schweißkonstruktion, bei dem der Metallmantel aus einzelnen rohrförmigen Schüssen zusammengesetzt wird und die aus den Versteifungsringen und dem Schildsegment bestehende Tragkonstruktion mit dem Metallmantel verbunden wird und die Tragzapfen in eine Bohrung des Schildsegmentes eingeschweißt werden,
**dadurch gekennzeichnet,**
**dass** der jeweilige 360°-Versteifungsring in drei Segmente (I, II, III) mit je 120° Umfangserstreckung geteilt wird und aus zwei 120°-Segmenten (I, II) und zwei je 60°-Erstreckung aufweisende Schildsegmente die Tragkonstruktion gebildet wird.

8. Verfahren nach Anspruch 7,
**dadurch gekennzeichnet,**
**dass** der beim Trennen der 360°-Versteifungsringes entstehende Schnittverlust bei den beiden 60°-Schildsegmenten berücksichtigt wird.

9. Verfahren nach Anspruch 7 und 8,
**dadurch gekennzeichnet,**
**dass** bei einem im Querschnitt ovalen Gefäß, die die Ovalität charakterisierende gerade Erstreckung im Schildsegment berücksichtigt wird.

10. Verfahren nach Anspruch 7,
**dadurch gekennzeichnet,**
**dass** das einteilige Schildsegment aus einem Dickblech hergestellt wird, wobei ausgehend von einem Blockguss ein Dickblech gewalzt wird, das nach entsprechendem Zuschnitt mittels einer Presse warm oder kalt gebogen wird und anschließend die Kontur sowie die Bohrung (10) für den Tragzapfen (11, 11') ausgebrannt und anschließend durch mechanische Bearbeitung die Endkontur erzeugt wird.

11. Verfahren nach Anspruch 10,
**dadurch gekennzeichnet,**
**dass** der Umformgrad vom Blockguss zum Dickblech mindestens dem Verschmiedungsgrad eines konventionell hergestellten Schildsegmentes entspricht.

12. Verfahren nach Anspruch 7,
**dadurch gekennzeichnet,**
**dass** die Versteifungsringe als gerade Profile gewalzt werden und nach Zerteilen in Vorlängen zu einem 120°-Segment gebogen und abschließend die Endbereiche mechanisch bearbeitet werden.

## Claims

1. Metallurgical vessel (1) for transporting molten metals, with a metal casing which holds a heat-resistant lining, which casing has two bracing rings (7, 8) which run in the direction of the circumference and which are secured and integrated in the metal casing at an axial distance from one another, and on which casing two lifting lugs are positioned on the outside and opposite to each other, and are supported in each case by a shield segment (9, 9') which is joined to the bracing rings, the transition from the bracing rings to the shield segment being rounded off, and, if required, a cover top with a tapered cross-section being secured to the edge of the vessel,
**characterised in that**
the shield segment (9, 9') is made in one piece, and at least the upper area of it has arms (19, 19') which extend in both circumferential directions and the cross-sections of whose end areas are made to match in each case the adjoining bracing ring (8) and have a bevelled edge.

2. Metallurgical vessel as in Claim 1,
**characterised in that**
the upper and lower areas of the shield segment (9) have arms (19, 19', 20, 20') that extend in both circumferential directions.

3. Metallurgical vessel as in Claim 1,
**characterised in that**
the shield segment is at a low radial distance from the metal casing.

4. Metallurgical vessel as in Claim 3,
**characterised in that**
only the upper edge area of the shield segment is joined material-to-material with the bracing ring, and the opposite, free, edge area of the shield segment is moved, by means positioned on the bracing ring, in a vertical direction.

5. Metallurgical vessel as in Claim 2,
**characterised in that**
the shield segment (9) is a part of the metal casing.

6. Metallurgical vessel as in Claim 5,
**characterised in that**
the shield segment (9.1) has a recess (16) on the inside, the cross-sectional area of which is at least as large as the face area (17) of the inside of the lifting lug (11).

7. Method of manufacturing a metallurgical vessel for transporting molten metals, as in Claim 1, in the form of a welded structure, in which the metal casing is made up of separate tubular lengths of pipe, and the lifting structure - comprising the bracing rings and the shield segment - is joined to the metal casing, and the lifting lugs are welded into a hole in the shield segment,
**characterised in that**
each 360° bracing ring is divided into three segments (I, II, III), each with a circumferential extent of 120°, and the lifting structure is made up of two 120° segments (I, II) and two shield segments each with an extent of 60°.

8. Method as in Claim 7,
**characterised in that**
the cutting space resulting from the splitting of the 360° bracing ring is allowed for at the two 60° shield segments.

9. Method as in Claim 7 and 8,
**characterised in that**
in the case of a vessel which is oval in cross-section, the straight length that characterises the ovalness is allowed for in the shield segment.

10. Method as in Claim 7,
**characterised in that**
the one-piece shield segment is made from a heavy plate, whereby a heavy plate is rolled from an ingot casting, and after being cut to the appropriate shape is hot- or cold-bent by means of a press, and the contour and the hole (10) for the lifting lugs (11, 11') are then cut out by burning, and the final contour is then produced by machining.

11. Method as in Claim 10,
**characterised in that**
the deformation strain from the ingot casting to the heavy plate is at least the same as the forging reduction ratio of a conventionally produced shield segment.

12. Method as in Claim 7,
**characterised in that**
the bracing rings are rolled in the form of straight sections and are bent, after being divided into provisional lengths, into 120° segments, and the end areas are then machined.

## Revendications

1. Récipient métallurgique (1) pour le transport de métaux en fusion, comprenant une enveloppe métallique recevant un revêtement réfractaire, laquelle présente deux anneaux raidisseurs (7, 8) s'étendant dans la direction circonférentielle et fixés et intégrés dans l'enveloppe métallique avec un écart entre eux dans le sens axial, et sur laquelle deux tourillons porteurs sont disposés de manière opposée l'un à l'autre sur la face extérieure et sont supportés chacun au moyen d'un segment de flasque (9, 9') relié aux anneaux raidisseurs, le passage des anneaux raidisseurs au segment de flasque étant arrondi et une structure de couvercle qui présente une section tronconique étant le cas échéant fixée au bord du récipient,
**caractérisé en ce que** le segment de flasque (9, 9') est réalisé d'une seule pièce et au moins la zone supérieure présente des bras (19, 19') qui s'étendent dans les deux directions circonférentielles et qui, dans la zone d'extrémité, sont adaptés dans leur section à l'anneau raidisseur (8) correspondant leur faisant suite et pourvus d'un chanfrein de soudure.

2. Récipient métallurgique selon la revendication 1,
**caractérisé en ce que** la zone supérieure et la zone inférieure du segment de flasque (9) présentent des bras (19, 19', 20, 20) qui s'étendent dans les deux directions circonférentielles.

3. Récipient métallurgique selon la revendication 1,
**caractérisé en ce que** le segment de flasque présente un faible écart radial par rapport à l'enveloppe métallique.

4. Récipient métallurgique selon la revendication 3,
**caractérisé en ce que** seule la zone de bordure supérieure du segment de flasque est reliée de manière solidaire par la matière à l'anneau raidisseur et la zone de bordure opposée dégagée du segment de flasque est guidée dans la direction verticale par des moyens agencés sur l'anneau raidisseur.

5. Récipient métallurgique selon la revendication 2,
**caractérisé en ce que** le segment de flasque (9) fait partie intégrante de l'enveloppe métallique.

6. Récipient métallurgique selon la revendication 5,
**caractérisé en ce que** le segment de flasque (9.1) présente, sur la face intérieure, un évidement (16) dont l'aire de la section est au moins aussi grande que la surface frontale (17) de la face intérieure du tourillon porteur (11).

7. Procédé pour fabriquer un récipient métallurgique pour le transport de métaux en fusion selon la revendication 1 en construction soudée, dans lequel l'enveloppe métallique est composée de différents éléments tubulaires et l'ossature porteuse constituée ,des anneaux raidisseurs et du segment de flasque est reliée à l'enveloppe métallique et les tourillons porteurs sont soudés dans un perçage du segment de flasque,
**caractérisé en ce que** chaque anneau raidisseur de 360° est divisé en trois segments (I, II, III) s'étendant chacun sur 120° et l'ossature porteuse est formée de deux segments de 120° (I, II) et de deux segments de flasque présentant chacun une étendue de 60°.

8. Procédé selon la revendication 7,
**caractérisé en ce que** la perte due à la coupe résultant de la division de l'anneau raidisseur de 360° est prise en compte pour les deux segments de flasque de 60°.

9. Procédé selon la revendication 7 et 8,
**caractérisé en ce que**, pour un récipient de section ovale, l'étendue droite dans le segment de flasque caractérisant l'ovalité est prise en compte.

10. Procédé selon la revendication 7,
**caractérisé en ce que** le segment de flasque d'une seule pièce est fabriqué dans une tôle forte, une tôle forte laminée à partir d'un lingot étant cintrée à chaud ou à froid au moyen d'une presse après découpe correspondante, puis le contour ainsi que le perçage (10) pour le tourillon porteur (11, 11') étant réalisés par oxycoupage et le contour définitif étant ensuite obtenu par usinage mécanique.

11. Procédé selon la revendication 10,
**caractérisé en ce que** le taux de déformation pour transformer le lingot en tôle forte correspond au moins au taux de forgeage d'un segment de flasque fabriqué de manière traditionnelle.

12. Procédé selon la revendication 7,
**caractérisé en ce que** les anneaux raidisseurs sont laminés comme des profilés droits, cintrés en un segment de 120° après division en longueurs initiales, puis les zones d'extrémité sont usinées mécaniquement.
